# EUROPÄISCHE PATENTSCHRIFT

(11) **EP 0 070 357 B1**
(45) Veröffentlichungstag und Bekanntmachung des Hinweises auf die Patenterteilung: **11.12.1985**
(21) Anmeldenummer: 82103704.1
(22) Anmeldetag: 30.04.1982
(51) Int. Cl.: E05D 15/38, E06B 5/02

(54) **Aus senkrechter Lage in Überkopflage verschiebbares Gliedertor**
Articulated door which may be moved from a vertical position to an overhead position
Porte à panneaux multiples déplaçable d'une position verticale à une position au-dessus de la tête

(30) Priorität: 20.07.1981 DE 8121231 U
(43) Veröffentlichungstag der Anmeldung: 26.01.1983
(73) Patentinhaber: Nowoczin, Wolfgang, D-2000 Wedel/Holstein (DE)
(72) Erfinder: Nowoczin, Wolfgang, D-2000 Wedel/Holstein (DE)
(74) Vertreter: DIEHL GLAESER HILTL & PARTNER

## Beschreibung

Die Erfindung bezieht sich auf ein aus Feldern gebildetes Deckengliedertor für eine Toröffnung einer Mauer oder eines Gebäudes, mit zwei Führungsschienen für die vertikale Führung, zwei Laufschienen für die horizontale Lagerung der Felder des Tores, Gewichtsausgleichseinrichtungen und mit zu beiden Seiten der Toröffnung am Mauerwerk befestigbaren Ständern.

Es ist ein Überkopftor der vorstehend genannten Art bekannt (US-A-2 991 496). bei welchem die Ständer als massive Pfosten ausgebildet sind, wobei die Führungsschienen und die Gewichtsausgleichseinrichtung oberhalb der Türöffnung an den Pfosten befestigt sind.

Bei der Montage an Ort und Stelle (vergl. Spalte4, Zeilen 35ff des vorgenannten Dokuments) werden an den Pfosten befestigte Tragteile verschwenkt, und an diesen werden sodann die Laufschienen u. die einzelnen Teile der Gewichtsausgleichseinrichtung befestigt und hinsichtlich ihrer Funktion einjustiert. Dies bedeutet, daß an Ort und Stelle eine schwierige Montage und komplizierte Anpassungsarbeiten durch qualifiziertes Personal erforderlich sind.

Es ist ein Schwenktor bekannt (FR-A-1 536 655), bei welchem eim U-förmiger Rahmen vorgesehen ist, dessen Pfosten im Erdreich einfundamentiert werden müssen. In den Pfosten wird ein Gegengewicht eingehängt, so daß ein Torblatt von einer senkrechten in eine horizontale Lage verschwenkt werden kann. Bei einem derartigen Schwenktor kann der Rahmen möglicherweise vorgefertigt werden, und an Ort und Stelle werden dann die Fundamentierung und die Anbringung des Gewichts durchgeführt. Bei einem Deckengliedertor ist eine solche Vorfertigung jedoch wegen der Größe und des Gewichts des Rahmens ausgeschlossen.

Bei einem weiterhin bekannten Deckengliedertor (US-A-2045101) werden die Führungsschienen und die einzelnen Teile der Gewichtsausgleichseinrichtung einzeln an der vorgesehenen Stelle außen am Pfosten befestigt. Nach der Montage müssen sodann Einstellungen der Kraft und Weglänge der Feder der Gewichtsausgleichseinrichtung vorgenommen werden.

Die Erfindung befaßt sich mit dem Problem, ein Deckengliedertor der eingangs genannten Art so auszubilden, daß keine Vormontage von Teilen bei der Installation eines Deckengliedertores erforderlich ist. Darüber hinaus soll anstelle einer Montage und anstelle von Anpassungsarbeiten des Tores an die gegebenen Verhältnisse ein einfaches Zusammensetzen angelieferter Bauteile des Deckengliedertores treten.

Erreicht wird dies durch ein Deckengliedertor nach den Patentansprüchen.

Zunächst einmal ist für die vorliegende Erfindung wesentlich, daß kein Zargenrahmen erforderlich ist. Es werden zwei Ständer für sich zu beiden Seiten der Toröffnung an dem Mauerwerk befestigt, und hierbei handelt es sich um eine Arbeit, die von keinem Spezialmonteur ausgeführt werden muß. Es ist lediglich notwendig, die Ständer an dem Mauerwerk festzulegen, dabei muß auf die vertikale Ausrichtung und die Abstände der beiden Ständer zueinander geachtet werden. Als nächstes können die einzelnen Felder in die Führungsschienen eingebracht werden, die Führungsschienen brauchen an Ort und Stelle nicht installiert zu werden, da sie Teile der Ständer sind. Sodann werden die horizontalen Laufschienen über Steckverbindungsteile mit den Ständern verbunden, und Querverbindungsstäbe oder -seile werden von den Laufschienen zu den Ständern und untereinander hergestellt. beispielsweise indem derartige Stäbe in dafür vorgesehene Öffnungen eingehängt oder eingehakt werden. Es verbleiben noch Justierarbeiten, indem die einzelnen Zugverbindungen über entsprechende Spannteile justiert werden und das Tor kann in Betrieb genommen werden. Wenn es sich um einen motorischen Antrieb handelt, wird der Motorteil an geeigneter Stelle an einem der Ständer angebracht, sofern er nicht bereits herstellerseitig dort befestigt worden ist.

Bedeutsam ist, daß die Gewichtsausgleichseinrichtung bereits vom Hersteller fest installiert wird, an Ort und Stelle muß lediglich das untere Feld des Deckengliedertores mit dem freien Ende eines Seiles zu beiden Seiten der Toröffnung verbunden werden.

Es ist ersichtlich, daß das Deckengliedertor gemäß der Erfindung verhältnismäßig leicht und schnell an Ort und Stelle montiert werden kann, es sind an Ort und Stelle keine konstruktiven Tätigkeiten erforderlich, und der Zeitaufwand vom Anliefern bis zur Inbetriebnahme des Tores ist deutlich kürzer als bei bekannten Deckengliedertoren.

Die Erfindung wird nachstehend an Hand der Zeichnung beispielsweise erläutert.
Figur 1 zeigt eine Seitenansicht, wobei der Ständer im wesentlichen schematisch wiedergegeben ist.
Figur 2 zeigt eine Draufsicht auf ein Deckengliedertor gemäß Fig. 1.
Figur 3 zeigt eine Teilquerschnittsansicht durch den Ständer des Deckengliedertores gemäß der Erfindung.
Figur 4 zeigt eine Seitenansicht eines am Ständer angeordneten Oberlagers mit verstellbaren Zwischenstücken und einem Bogenteil.

In den Figuren ist mit 2 ein Ständer bezeichnet, welcher im wesentlichen aus einem offenen Hohlprofil besteht. Es kann sich hierbei um gezogenes Material, z. B. Aluminium, handeln. Der Ständer 2 kann am Boden eine Art Fuß haben, dies ist jedoch nicht erforderlich. Der Ständer 2 wird mit Hilfe von nicht gezeigten Befestigungsteilen am Mauerwerk 31 befestigt.

Im Inneren des Ständers 2 befindet sich eine Gewichtsausgleichseinrichtung mit einer Zugfeder, welche mit ihrem einen Ende am Fußteil des Ständers 2 befestigt ist. Am oberen freien Ende der im wesentlichen sich senkrecht erstreckenden Zugfeder 4 befindet sich eine lose Rolle 3. Um diese lose Rolle ist ein Seil 1 geführt, dessen eines Ende am oberen Teil des Ständers 2 festgelegt ist. Von dort geht das Seil senkrecht nach unten, um die lose Rolle 3 herum, und wieder senkrecht nach oben. Am oberen Teil des Ständers 2 ist das Seil 1 um eine feste Rolle 30 geführt, von dort geht das Seil senkrecht nach unten und ist am unteren Feld 7 des Gliedertores fest verbunden.

Nicht gezeigt sind Verstellteile, welche dazu dienen, den Federweg, die Federkraft u. dgl. an die gewünschten Verhältnisse anzupassen.

Am Ständer 2 ist über einen Winkel 8 eine Führungsschiene 5 angebracht. Es ist nicht erforderlich, die Führungsschiene 5 als separaten Teil am Ständer 2 zu befestigen, die Führungsschiene 5 kann auch Teil eines gezogenen Hohlprofils sein. Die Führungsschiene 5 ist in der Vertikalen ausgerichtet, wenn der Ständer 2 seinerseits senkrecht ausgerichtet ist. Denkbar wäre noch, daß die Führungsschiene 5 relativ zum Ständer 2 über die Befestigungsteile (nicht gezeigt) in die gewünschte vertikale Lage ausgerichtet werden kann.

Das Deckengliedertor 7a selbst besteht aus einer Vielzahl gleichartiger Felder 7. Diese Felder haben einen Sandwich-Aufbau, so daß sie einerseits fest und steif sind andererseits einen hohen Wärmedurchgangswert haben. Die einzelnen Felder sind zueinander beweglich, sie weisen Abdichtteile auf, so daß sie in der senkrechten Anordnung ein dichtes Gliedertor bilden, andererseits bei dem Öffnen des Tores aus der vertikalen Lage in die horizontale Lage gebracht werden können. Derartige Elemente sind bekannt und brauchen daher nicht weiter beschrieben zu werden. Die Felder weisen zu beiden Seiten je eine Rolle 6 auf, welche in der Führungsschiene 5 geführt werden kann.

Am oberen Ende des Ständers ist ein Bogenteil 14 befestigt, welcher mit der Laufschiene 5 verbunden ist und eine Laufbahn für die Rollen 6 ermöglicht, und zwar in einem Übergangsbereich aus der senkrechten in die horizontale Lage. An den Bogen schließt sich eine im wesentlichen waagerechte Laufschiene 9 an. Eine Montagevereinfachung wird erreicht durch das Aufstecken eines Bauelementes, genannt Oberlager-20, auf das obere Ende des Ständers 2 (Fig. 4).

An diesem Oberlager 20 können ein ElektroAntrieb, das eine Wellenlager 21 für die Welle 7, die Verbindungsteile 10 und ein Bogenteil 14 befestigt werden, um die Laufbahn der Rollen 6 in einen Übergangsbereich aus der senkrechten in die horizontale Lage zu bringen. An den Bogenteil 14 schließt sich eine waagerechte Laufschiene 9 an.

Verstellbar angeordnete Zwischenstücke 15, welche zur Befestigung des Ständers 2, des Bogenteiles 14 und der Führungsschienen 5 und 9 dienen, erleichtern das Ausrichten der Führungsschienen in die jeweilige gewünschte Lage.

Die Laufschiene 9 ist ihrerseits über einen Zugstab 10 mit dem gegenüberliegenden Ständer 2 verbunden, so wie dies aus Fig. 2 hervorgeht. An den beiden freien Enden der Laufschiene 9 befindet sich ein Querverbindungsstab 13. Es ist ersichtlich, daß die Verbindungsteile 10 und 13 als Stäbe oder auch als Seile ausgebildet werden können. Die anderen Enden der Stäbe 10 sind an einen Hebel 11 geführt, welcher im oberen Teil des Ständers 2 befestigt ist. Von dort her geht ein Verbindungsstab 32 zum unteren Ende des Ständers 2. Auf diese Art und Weise wird die Horizontale Zugkraft in eine senkrechte Zugkraft über einen Hebel umgesetzt und vom Ständer aufgenommen.

Bei der Montage des Deckengliedertores gemäß der Erfindung wird so vorgegangen, daß zu beiden Seiten einer Toröffnung 33 (Fig. 2) am Mauerwerk 31 jeweils ein Ständer 2 in senkrechter Ausrichtung befestigt wird. Ist dies geschehen, werden die einzelnen Deckengliedertore in die Führungsschiene 5 eingesetzt. Sodann wird ein Oberlager 20 mit den erwähnten Bogen für die Laufschiene über Steckverbindungsteile (nicht gezeigt) und dem Ständer 2 bzw. der Laufschiene 5 verbunden, und schließlich werden die Laufschienen 9 über nicht gezeigte Steckverbindungsteile mit dem Bogen bzw. dem Ständer verbunden. Schließlich werden noch die Zugstäbe 10 und 13 eingehängt, und die Laufschiene 9 wird in die gewünschte Lage ausgerichtet. Es verbleibt lediglich noch die Installation des Antriebs.

## Patentansprüche

1. Aus Feldern gebildetes Deckengliedertor für eine Toröffnung einer Mauer oder eines Gebäudes, mit zwei Führungsschienen (5) für die vertikale Führung, zwei Laufschienen (9) für die horizontale Lagerung der Felder des Tores, Gewichtsausgleichseinrichtungen und mit zu beiden Seiten der Toröffnung am Mauerwerk befestigbaren Ständern, dadurch gekennzeichnet, daß die Ständer (2) als Hohlprofilstücke ausgebildet sind, die Gewichtsausgleichsvorrichtungen (1, 3, 4) im Inneren der Ständer (2) untergebracht sind und daß jede Gewichtsausgleichsvorrichtung aus einer Zugfeder (4) besteht, deren eines Ende am Boden des Ständers (2) befestigt ist und deren anderes Ende eine lose Rolle (3) trägt, wobei um die lose Rolle ein Seil (1) geführt ist, dessen eines Ende oben am Ständer (2) befestigt und dessen anderes Ende nach oben um eine Festrolle (30) geführt ist und von dort nach unten zum ersten unteren Feld (7) des Deckengliedertores führt und dort befestigt ist.

2. Deckengliedertor nach Anspruch 1, dadurch gekennzeichnet, daß Befestigungsteile für die Laufschiene (9) als Zugstäbe (10) und als Befestigungshebel (11) ausgebildet sind, wobei die eine Laufschiene (9) über einen sich quer oder parallel erstreckenden Zugstab (10) mit dem Befestigungshebel (11) am Oberlager (20) usf. gehaltert ist und an der dem Mauerwerk abgewandten Seite die Laufschienen (9) durch eine Querstange (13) verbunden sind.

3. Deckengliedertor nach einem der Ansprüche 1 oder 2, dadurch gekennzeichnet, daß die Laufschienen (9) und der Ständer (2) zusammenwirkende Steckverbindungsteile aufweisen.

4. Deckengliedertor nach einem der Ansprüche 1 bis 3, dadurch gekennzeichnet, daß an dem oberen Teil des Ständers ein Oberlager (20) mit verstellbaren Zwischenstücken (15) angeordnet ist.

## Claims

1. An articulated overhead door consisting of sections, for a door opening in a wall or a building, with two guide rails (5) for vertical guiding, two runner rails (9) to support the door sections in the horizontal position, weight- balancing devices and with posts attachable to the masonry on both sides of the door opening, characterized in that the posts (2) are formed as hollow sectional elements, that the weight- balancing devices (1, 3, 4) are accommodated in the interior of the posts (2) and that each weight- balancing device comprises a tension spring (4), one end thereof being attached to the bottom of the post (2) and the other end thereof being provided with a loose pulley (3) around which a rope (1) is placed, whereof one end is attached to the top of the post (2) and the other end is drawn upwards around a fixed pulley (30) whence it is drawn downwards to the first lower section (7) of the articulated overhead door and attached thereto.

2. Articulated overhead door according to Claim 1, characterized in that fixing parts for the runner rail (9) are formed as tension rods (10) and as fixing levers (11), one runner rail (9) being held by means of a transverse or parallel tension rod (10) with the fixing lever (11) at the upper bearing (20) etc., and that the runner rails (9) are connected on the side remote from the masonry by a . transverse bar (13).

3. Articulated overhead door according to one of Claims 1 or 2, characterized in that the runner rails (9) and the post (2) comprise cooperating plug-type connecting parts.

4. Articulated overhead door according to one of Claims 1 to 3, characterized in that an upper bearing (20) having adjustable intermediate members (15) is located at the upper portion of the post.

## Revendications

1. Porte articulée à panneaux multiples pouvant prendre une position au-dessus de la tête et destinée à une ouverture pratiquée dans un mur ou un bâtiment, comprenant deux rails de guidage vertical (5), deux rails de roulement (9) pour loger horizontalement les panneaux de la porte, des dispositifs d'équilibrage du poids et des poteaux pouvant être fixés des deux côtés de l'ouverture de la porte, caractérisée en ce que les poteaux (2) sont réalisés sous la forme de profilés creux, les dispositifs d'équilibrage du poids (1, 3, 4) étant disposés à l'intérieur des poteaux (2), et en ce que chaque dispositif d'équilibrage du poids se compose d'un ressort de traction (4) dont une extrémité est fixée à la base du poteau (2) et dont l'autre extrémité porte une poulie folle (3) autour de laquelle est guidé un câble (1) dont une extrémité est fixée en haut du poteau (2) et dont l'autre extrémité est guidée vers le haut autour d'une poulie fixe (30) puis, à partir de là et vers le bas jusqu'au premier panneau inférieur (7) de la porte articulée sur leq'uel il est fixé.

2. Porte articulée selon la revendication 1, caractérisée en ce que les organes de fixation pour les rails de roulement (9) sont réalisés sous la forme de tirants (10) et de leviers de fixation (11), l'un des rails de roulement (9) étant maintenu sur le support supérieur (20) avec le levier de fixation (11) par l'intermédiaire d'un tirant (10) s'étendant obliquement ou parallèlement, et les rails de roulement (9) étant reliés par une tige oblique (13) du côté opposé au mur.

3. Porte articulée selon l'une des revendications 1 et 2, caractérisée en ce que les rails de roulement (9) et le poteau (2) comportent des organes coopérants de liaison par enfichage.

4. Porte articulée selon l'une des revendications 1 à 3, caractérisée en ce qu'un support supérieur (20) à pièces intermédiaires réglables (15) est disposé à la partie supérieure du poteau.
